# EUROPÄISCHE PATENTANMELDUNG

(11) **EP 0 242 605 A2**
(43) Veröffentlichungstag der Anmeldung: **28.10.1987**
(21) Anmeldenummer: 87104126.5
(22) Anmeldetag: 20.03.1987
(51) Int. Cl.: F15B 13/043, F16K 11/048

(54) **Ventil**

(30) Priorität: 23.04.1986 DE 3613746
(71) Anmelder: Concordia Fluidtechnik GmbH, D-7000 Stuttgart 1 (DE)
(72) Erfinder: Teltscher, Rainer, D-8176 Waagkirchen (DE)
(74) Vertreter: Tetzner, Volkmar, Dr.-Ing. Dr. jur.

(57) **Zusammenfassung**

Die Erfindung betrifft ein 5/2-Wegeventil, bei dem die beiden Steuerkolben mit ihrer inneren Stirnseite die mit den Anschlüssen zur Druckmittelabführung versehenen Gehäusekammer begrenzen und in axialer Richtung relativ zur Kolbenstange begrenzt frei verschiebbar sind. Ein derartiges Ventil zeichnet sich durch eine besonders kleine Baugröße und einen einfachen Aufbau aus.

## Beschreibung

Die Erfindung betrifft ein Ventil entsprechend dem Oberbegriff des Anspruches 1 (in der Praxis als sog. "5/2-Wegeventil" bekannt, enthaltend fünf Anschlüsse und zwei Schaltstellungen).

Bei Ventilen dieser Art muß die wirksame Fläche des Steuerkolbens größer als die wirksame Fläche des Dichtungselementes sein, das in der einen Schaltstellung die Verbindung zwischen dem mit Druckmittel versorgten Verbraucher und dem zugehörigen Anschluß zur Druckmittelabführung unterbricht. Nur dann kann nämlich der Steuerkolben, wenn er mit Druckmittel versorgt wird, die Kolbenstange in die andere Schaltstellung bewegen.

Durch diese notwendige Dimensionierung des Steuerkolbens ergibt sich nun allerdings ein Problem, wenn aufgrund äußerer Einflüsse (etwa beim gleichzeitigen Entlüften mehrerer an eine gemeinse Abluftleitung angeschlossener Ventile) in der Gehäusekammer, die den gerade entlüfteten Verbraucher mit dem zugehörigen Anschluß zur Druckmittelabführung verbindet, ein momentaner Überdruck auftritt. Würde dieser Druck auf die innere Stirnseite des benachbarten Steuerkolbens einwirken, so würde hierdurch das Ventil ungewollt betätigt, d.h. eine Fehlbetätigung verursacht.

Um diesen Nachteil zu vermeiden, sind bei den bisher bekannten Ventilen der eingangs genannten Art zwischen den Steuerkolben und den mit den Anschlüssen zur Abführung des Druckmittels versehenen Gehäusekammern zwei Dichtungs- bzw. Druckausgleichkolben angeordnet, die je zwei Dichtungselemente tragen, die mit einer in das Ventilgehäuse eingepreßten Laufbuchse zusammenwirken.

Durch diese beiden zusätzlichen Dichtungs- oder Druckausgleichskolben wird vor allem die Baulänge des Ventiles in unerwünschter Weise vergrößert. Nachteilig ist ferner die Vergrößerung der Zahl der Einzelteile des Ventiles, die Erschwerung der Montage sowie die Verkürzung der Lebensdauer.

Die Erfindung liegt daher die Aufgabe zugrunde, ein Ventil der eingangs genannten Art so auszubilden, daß die Baugröße, insbesondere die Baulänge, wesentlich verringert, der konstruktive Aufbau - unter Beibehaltung einer zuverlässigen Funktion - erheblich vereinfacht, die Montage erleichtert und die Lebensdauer verlängert wird.

Diese Aufgabe wird erfindungsgemäß durch die kennzeichnenden Merkmale des Anspruches 1 gelöst.

Zweckmäßige Ausgestaltungen der Erfindung sind Gegenstand der Unteransprüche.

In der Zeichnung zeigen
Fig. 1 einen Querschnitt durch ein erstes Ausführungsbeispiel der Erfindung (bistabile Variante),
Fig. 2 einen Schnitt durch ein erfindungsgemäßes Ventil in monostabiler Ausführung,
Fig. 3 und 4 Varianten mit bedingt bzw. vollständig überschneidungsfreier Umschaltung

Das in Fig. 1 dargestellte 5/2-Ventil in bistabiler Ausführung enthält in einem Gehäuse 1 eine durchgehende Bohrung 2 (mit Achse 3) die an ihren Enden durch Gehäusedeckel 4 und 5 unter Zwischenfügung von Dichtungselementen 6 bzw. 7 abgeschlossen ist.

In die Bohrung 2 münden fünf Querbohrungen 8, 9, 10, 11 und 12, die folgende Anschlüsse bilden:

Die Querbohrung 8 einen Druckmittelanschluß P, die Querbohrungen 9 und 10 zwei Anschlüsse A bzw. B zur Zuführung des Druckmittels zu je einem Verbraucher, die Querbohrungen 11 und 12 zwei Anschlüsse R bzw. S zur Abführung des Druckmittels von den beiden Verbrauchern (Entlüftungsanschlüsse).

Die Bereiche der Bohrung 2, in die die Querbohrungen 8 bis 12 münden, bilden Kammern 13, 14, 15, 16 und 17.

Die zentrale Kammer 13 steht über eine weitere Querbohrung 18 mit einem parallel zur Bohrung 2 ver laufenden Kanal 19 in Verbindung, der nahe seinen Enden durch Kugeln 20 bzw. 21 verschlossen ist. Bohrungen 22, 23 verbinden den Kanal 19 mit Vorsteuerelementen 24 bzw. 25, die über Bohrungen 26 bzw. 27, die äußeren Bereiche 19a, 19b des Kanales 19 und Kammern 28 bzw. 29 mit den äußeren Stirnflächen von Steuerkolben 30, 31 in Verbindung stehen.

Die Steuerkolben 30, 31 sind an ihrem Umfang mit einem Dichtungselement 32, 33 versehen und tragen an ihrer inneren Stirnseite einen Ansatz 30a, 31a.

Über Führungsstifte 34, 35, die mit einer Führungsbohrung zusammenwirken, sind die Steuerkolben 30, 31 an einer Kolbenstange 36 axial begrenzt gleitbeweglich geführt. Dabei können die Führungsstifte 34, 35 entweder fest mit der Kolbenstange 36 verbunden sein und in Führungsbohrungen der Steuerkolben 30, 31 eingreifen oder umgekehrt. Die Steuerkolben 30, 31 sind damit relativ zur Kolbenstange 36 frei verschiebbar, und zwar zwischen einer äußeren Anschlagstellung, in der die Steuerkolben 30, 31 am Gehäusedeckel 4 bzw. 5 anliegen und einer inneren Stellung, in der die Steuerkolben 30, 31 in kraftschlüssigem Eingriff mit der Kolbenstange 36 stehen ( indem sich der Ansatz 30a bzw. 31a an der benachbarten Stirnseite der Kolbenstange 36 anlegt).

Die Kolbenstange 36 trägt zwei identisch ausgebildete und spiegelbildlich angeordnete Dichtungsteile 37, 38, von denen im folgenden der Dichtungs teil 37 näher erläutert sei. Er besteht aus zwei Dichtungselementen 37a, 37b, die einstückig miteinander ausgebildet sind und mit je einem Ventilsitz 39 bzw. 40 zusammenwirken. In entsprechender Weise besteht der Dichtungsteil 38 aus Dichtungselementen 38a, 38b, die mit Ventilsitzen 41, 42 zusammenwirken.

Die beiden gleich ausgebildeten Vorsteuerelemente 24, 25 enthalten in einem Gehäuse 43 einen verschiebbaren Stößel 44, der durch eine Spule 45 betätigbar ist. in der einen (unteren) Endstellung verschließt der Stößel 44 mit einem Dichtungselement 46 die Verbindung zwischen den Bohrungen 22 und 26. In der anderen (oberen) Stellung verschließt der Stößel 44 mit einem Dichtungselement 47 eine Entlüftungsbohrung 48. Für das Vorsteuerelement 25 gilt entsprechendes.

Die Funktion des erfindungsgemäßen Ventiles ist folgendermaßen (wobei angenommen wird, daß als Druckmittel Druckluft Verwendung findet).

In der in Fig. 1 veranschaulichten Stellung gelangt Druckluft vom Anschluß P in die Kammer 15 und damit zum Anschluß B des einen Verbrauchers. Da die Kammer 17 entlüftet ist, wird das Dichtungselement 37b auf den Ventilsitz 40 gedrückt. Das als flexible Membrandichtung ausgebildete Dichtungselement 37b wölbt sich hierbei zur Kammer 17 hin durch und zieht über die Kolbenstange 36 das Dichtungselement 38a auf seinen Sitz 41. Da der wirksame Durchmesser D₂ des Dichtungselementes 37b größer als der wirksame Durchmesser D₁ des Dichtungselementes 38a ist, wird das Ventil aufgrund der hierdurch gegebenen Querschnittsdifferenz selbsttätig in dieser Lage gehalten.

Wird nun das linke Vorsteuerelement 24 impulsweise betätigt, so bewegt sich der Stößel 44 nach oben, verschließt die Entlüftungsbohrung 48 und stellt über die Bohrungen 22, 26 eine Verbindung zwischen dem Druckmittelanschluß P und der Kammer 28 (angrenzend an die linke Stirnseite des Steuerkolbens 30) her. Der Steuerkolben 30 bewegt nun die Kolbenstange 36 in ihre rechte Endstellung. Hierdurch wird das Dichtungselement 37b vom Ventilsitz 40 abgehoben und das Dichtungselement 37a auf den Ventilsitz 39 gedrückt, so daß der bisher über den Anschluß B belüftete Verbraucher nunmehr über den Anschluß S entlüftet wird. Das Dichtungselement 38a wird vom Ventilsitz 41 abgehoben und das Dichtungselement 38b auf den Ventilsitz 42 gedrückt. Der bisher über den Anschluß R entlüftete Verbraucher (Anschluß A) erhält nunmehr Druckluft vom Anschluß P.

Soll das Ventil dann aus der zuletzt genannten (rechten) Schaltstellung zurück in die in Fig. 1 dargestellte linke Schaltstellung bewegt werden, so wird das Vorsteuerelement 25 impulsweise betätigt, so daß Druckluft über die Kammer 29 dem rechten Steuerkolben 31 zugeführt wird.

Es sei nun angenommen, daß sich das Ventil in der in Fig. 1 veranschaulichten Schaltstellung befindet und daß sich aus irgendwelchen äußeren Gründen (beispielsweise durch das gleichzeitige Entlüften von mehreren an eine gemeinsame Abluftleitung angeschlossenen Ventilen) in der Kammer 16 eine Druckspitze einstellt. Wäre der Steuerkolben 31 fest mit der Kolbenstange 36 verbunden, so bestünde die Gefahr, daß der Steuerkolben 31 durch den auftretenden Druckimpuls nach rechts bewegt und damit eine Fehlbetätigung des Ventiles verursacht wurde. Da jedoch der Steuerkolben 31 des erfindungsgemäßen Ventiles relativ zur Kolbenstange 36 begrenzt axial verschiebbar ist, kann er in der angenommenen Situation bei einem Druckimpuls in der Kammer 16 nach rechts ausweichen. Eine Fehlbetätigung des Ventiles ist auf diese Weise mit Sicherheit vermieden.

Zum Verständnis sei noch angemerkt, daß sich das oben geschilderte Problem einer Fehlbetätigung des Ventiles durch einen Druckimpuls in der entlüfteten Gehäusekammer auch nicht dadurch lösen läßt, daß der Steuerkolben 31 denselben wirksamen Durchmesser wie das auf den Ventilsitz 41 gedrückte Dichtungselement 38a (Durchmesser D₁) erhält, da der Durchmesser des Steuerkolbens 31 größer als D₂ sein muß, um eine Umsteuerung des Ventils bewirken zu können. Aus diesem Grunde sind bei den eingangs geschilderten bekannten Ventilen zwischen den Steuerkolben 30, 31 und den Kammern 16, 17 noch zusätzliche Dichtungs- oder Druchausgleichskolben vorgesehen.

Um bei der Umschaltung des Ventiles einen Schwebezustand des Systemes zu vermeiden, wird die Symmetrie der Kammern 14 und 15 dadurch zerstört, daß die Dichtungselemente 37b, 38b einen etwas unterschiedlichen Durchmesser D₃ erhalten oder das Gehäuse in den Kammern 14 und 15 mit unterschiedlichem Durchmesser ausgeführt wird.

Das Ventil gemäß Fig. 1 zeichnet sich durch einen sehr gedrängten räumlichen Aufbau, insbesondere eine kurze Baulänge aus. Es besitzt ferner im Vergleich zu den bekannten Ausführungen einen vereinfachten konstruktiven Aufbau und eine verringerte Zahl von Einzelteilen. Es läßt sich sehr einfach montieren und besitzt eine vergrößerte Lebensdauer. Das in Fig. 1 veranschaulichte Ausführungsbeispiel ist ein bistabiles Ventil. Es wird also durch einen dem Vorsteuerelement 24 oder 25 zugeführten Impuls in die eine oder andere Schaltstellung geführt.

Fig. 2 veranschaulicht demgegenüber eine monostabile Variante mit nur einem einzigen Vorsteuerelement 25. Der Kanal 19 steht hier unmittelbar mit der Kammer 28 auf der linken Stirnseite des Steuerkolbens 30 in Verbindung. Der Durchmesser des Steuerkolbens 30 ist kleiner als der des Steuerkolbens 31 gewählt. Im übrigen entspricht das Ausführungsbeispiel gemäß Fig. 2 dem Ventil gemäß Fig. 1. Gleiche Teile sind demgemäß mit denselben Bezugszeichen versehen.

Die Funktion des Ventils gemäß Fig. 2 ist folgendermaßen:

Fig. 2 zeigt das Ventil in der Schaltstellung, die man erhält, wenn das Vorsteuerelement 25 durch ein Signal betätigt wird. Der rechte Steuerkolben 31, dem die Druckluft vom Anschluß P über den Kanal 19, das Vorsteuerelement 25 und die Kammer 29 zugeführt wurde, hat hierbei die Kolbenstange 36 gegen die Wirkung des kleineren Steuerkolbens 30 nach links gedrückt.

Fällt nun das dem Vorsteuerelement 25 zugeführte Steuersignal weg, so entlüftet das Vorsteuerelement 25 die Kammer 29. Nunmehr drückt der linke Steuerkolben 30 die Kolbenstange mit den Dichtungsteilen 37, 38 in die rechte Endstellung. Das Ventil kehrt somit beim Wegfall des Steuersignales in die rechte Schaltstellung zurück und verbleibt in dieser, bis ein neues Steuersignal eintrifft.

Auch bei diesem Ausführungsbeispiel begrenzen die Steuerkolben 30, 31 mit ihrer inneren Stirnseite die Gehäusekammern 16, 17, die mit den Anschlüssen R S zur Druckmittelabführung versehen sind. Ebenso wie bei dem Ausführungsbeispiel gemäß Fig. 1 sind ferner auch bei der Variante nach Fig. 2 die beiden Steuerkolben 30, 31 in axialer Richtung relativ zur Kolbenstange 36 begrenzt frei verschiebbar. Tritt nun in der in Fig. 2 veranschaulichten Schaltstellung in der Kammer 16 aufgrund eines äußeren Einflusses eine Druckspitze auf, so kann der Steuerkolben 31 nach rechts ausweichen, ohne daß die Kolbenstange 36 mitgenommen wird. Eine Fehlbetätigung des Ventiles wird daher vermieden.

Bei den Ausführungsbeispielen gemäß den Fig. 1 und 2 erfolgt die Umschaltung der Druckmittelversorgung zwischen den beiden Verbrauchern nicht überschneidungsfrei; in einer Zwischenphase während der Umschaltung ist somit der eine Verbraucher noch entlüftet, während der andere Verbraucher schon entlüftet ist.

Wird demgegenüber eine überschneidungsfreie Umschaltung gewünscht, so kann die Ausführung gemäß Fig. 3 gewählt werden. Sie entspricht bis auf die Gestaltung der Dichtungsteile 37, 38 der Ausführung gemäß Fig. 1. Die Dichtungselemente 37b, 38b sind hierbei nicht (wie bei den Fig. 1 und 2) als Sitzdichtungen, sondern als Schiebedichtungen ausgebildet und wirken mit dem inneren Umfang 40b, 42b einer Buchse 40ʹ bzw. 42ʹ zusammen. Die Dichtungselemente 37b, 38b bilden damit Lippenringdichtungen, die bei der Axialverschiebung der Kolbenstange 36 über einen gewissen Weg abdichten.

Wird die Kolbenstange 36 beispielsweise aus der in Fig. 3 veranschaulichten Stellung durch den Steuerkolben 30 nach rechts bewegt, so kommt zunächst das Dichtungselement 38b in dichtende Berührung mit der Buchse 42ʹ und trennt damit den Anschluß A vom Anschluß R, ehe anschließend das Dichtungselement 37b aus der Buchse 40ʹ austritt und damit eine Verbindung zwischen den Anschlüssen B und S herstellt. Auf diese Weise wird eine überschneidungsfreie Umschaltung der Entlüftungsanschlüsse R und S bewirkt, so daß auch während der Umschaltung stets mindestens einer der beiden Verbraucher mit Druckluft versorgt wird.

Die Ausführung gemäß Fig. 4 entspricht weitgehend der in Fig. 3. Die Dichtungsteile 37ʹ, 38ʹ sind hierbei jedoch so gestaltet, daß statt der als Sitzdichtungen ausgeführten Dichtungselemente 37a, 38a Schiebedichtungen 37c, 38c vorhanden sind. Dabei öffnet während des Schaltens die Schiebedichtung 38c erst dann, wenn die Schiebedichtung 37c schon geschlossen hat (und umgekehrt).

## Patentansprüche

1. Ventil, enthaltend
a) einen Druckmittelanschuß (P), zwei Anschlüsse (A, B) zur Zuführung des Druckmittels zu je einem Verbraucher sowie zwei Anschlüsse (R, S) zur Abführung des Druckmittels von den beiden Verbrauchern,
b) eine im Ventilgehäuse (1) zwischen zwei Schaltstellungen verschiebbare Kolbenstange (36),
c) auf der Kolbenstange (36) angeordnete Dichtungselemente (37a, 37b, 38a, 38b), die in der ersten Schaltstellung der Kolbenstange (36) den ersten Verbraucheranschluß (A) mit dem Druckmittelanschluß (P) und den zweiten Verbraucheranschluß (B) mit der zugehörigen Druckmittelabführung (S) verbinden und die in der zweiten Schaltstellung der Kolbenstange (36) den zweiten Verbraucheranschluß (B) mit dem Druckmittelanschluß (P) und den ersten Verbraucheranschluß (A) mit der zugehörigen Druckmittelabführung (R) verbinden,
d) zwei im Bereich der axialen Enden der Kolbenstange (36) angeordnete Steuerkolben (30, 31) zur Verschiebung der Kolbenstange (36) in die eine oder andere Schaltstellung,
gekennzeichnet durch folgende Merkmale:
e) Die beiden Steuerkolben (30, 31) begrenzen mit ihrer inneren Stirnseite die mit den Anschlüssen (R, S) zur Druckmittelabführung versehenen Gehäusekammern (16, 17);
f) die beiden Steuerkolben (30, 31) sind in axialer Richtung relativ zur Kolbenstange (36) begrenzt frei verschiebbar.

2. Ventil nach Anspruch 1, dadurch gekennzeichnet, daß die mittels eines Führungsstiftes (34, 35) und einer Führungsbohrung axial gleitbeweglich geführten Steuerkolben (30, 31) zwischen einer äußeren Anschlagstellung und einer inneren Stellung, in der sie in kraftschlüssigem Eingriff mit der Kolbenstange (36) stehen, relativ zur Kolbenstange (36) frei verschiebbar sind.

3. Ventil nach Anspruch 1, bei dem die mit den Anschlüssen (A, B) zur Druckmittelzuführung versehenen Gehäusekammern (14, 15) jeweils zwei mit entsprechenden Dichtungsflächen (39, 40, 41, 42) zusammenwirkende Dichtungselemente (37a, 37b, 38a, 38b) enthalten, von denen das erste Dichtungselement (37a, 38a) die Ver bindung dieser Gehäusekammern (14, 15) mit dem Druckmittelanschluß (P) und das zweite Dichtungselement (37b, 38b) die Verbindung dieser Gehäusekammern (14, 15) mit dem zugehörigen Anschluß (R, S) zur Druckmittelabführung steuert, dadurch gekennzeichnet, daß die beiden Dichtungselemente (37a und 37b bzw. 38a und 38b) einstückig ausgebildet sind.

4. Ventil nach Anspruch 3, dadurch gekennzeichnet, daß der wirksame Durchmesser (D₂) des zweiten Dichtungselementes (37b, 38b) größer als der wirksame Durchmesser (D₁) des ersten Dichtungselementes (37a, 38a) ist.

5. Ventil nach Anspruch 3, insbesondere für eine nicht überschneidungsfreie Umschaltung des Druckmittelanschlusses (P) zwischen den beiden Verbrauchern, dadurch gekennzeichnet, daß die beiden Dichtungselemente (37a, 37b bzw. 38a, 38b) als Sitzdichtungen ausgebildet sind.

6. Ventil nach Anspruch 3, insbesondere für eine überschneidungsfreie Umschaltung des Druckmittelanschlusses (P) zwischen den beiden Verbrauchern, dadurch gekennzeichnet, daß das erste Dichtungselement (37a, 38a) als Sitzdichtung und das zweite Dichtungselement (37b, 38b) als Schiebedichtung ausgebildet ist.

7. Ventil nach Anspruch 3, insbesondere für eine überschneidungsfreie Umschaltung des Druckmittelanschlusses (P) zwischen den beiden Verbrauchern, dadurch gekennzeichnet, daß beide Dichtungselemente (37b, 38b, 37c, 38c) als Schiebedichtungen ausgebildet sind.
